# EUROPÄISCHE PATENTANMELDUNG

(11) **EP 4 636 218 A1**
(43) Veröffentlichungstag der Anmeldung: **22.10.2025**
(21) Anmeldenummer: 24171383.3
(22) Anmeldetag: 19.04.2024
(51) Int. Cl.: E06B 9/322, E06B 9/68, G08C 17/02

(54) **ANTRIEBSEINHEIT FÜR SONNENSCHUTZ- UND SICHTSCHUTZANLAGEN**

(71) Anmelder: Griesser Holding AG, 8355 Aadorf (CH)
(72) Erfinder: Rohner, Markus, 8165 Oberweningen (CH); Singh, David, 8553 Hüttlingen (CH); Ribi, Lukas, 8512 Thundorf (CH)
(74) Vertreter: Kutzenberger Wolff & Partner

(57) **Zusammenfassung**

Die Erfindung betrifft eine Antriebseinheit für Sonnenschutz- und Sichtschutzanlagen mit einem Antriebsmotor (30), der mittels eines Schalters (10) zur Abschaltung und zur Betätigung des Antriebsmotors (30) in einer ersten Drehrichtung und einer zweiten entgegengesetzten Drehrichtung betätigbar ist, wobei dem Antriebsmotor (30) eine Steuereinheit (20) vorgeschaltet ist, wobei die Steuereinheit (20) ein Modul zum Empfang und zur Verarbeitung von Funksignalen (40) aufweist, wobei die Steuereinheit (20) mehrere Eingänge aufweist, die mit dem Schalter (10) verbindbar sind und wobei eine Abschaltung sowie eine Ansteuerung des Antriebsmotors (30) in der ersten Drehrichtung und der zweiten entgegengesetzten Drehrichtung mittels der Steuereinheit (20) in Abhängigkeit einer Betätigung des Schalters (10) und/oder in Abhängigkeit von empfangenen Funkbefehlen (40) erfolgt. Ferner betrifft die Erfindung eine Sonnenschutz- oder Sichtschutzanlage mit einer derartigen Antriebseinheit, wobei die Steuereinheit dazu eingerichtet ist, Funksignale (40) nach einem oder mehreren Funkprotokollen zu empfangen und zu verarbeiten, insbesondere Funksignale nach einem oder mehreren standardisierten Funkprotokollen.

## Beschreibung

Die Erfindung betrifft eine Antriebseinheit für Sonnenschutz- und Sichtschutzanlagen mit einem Antriebsmotor, der mittels eines Schalters zur Abschaltung und zur Betätigung des Antriebsmotors in einer ersten Drehrichtung und einer zweiten entgegengesetzten Drehrichtung betätigbar ist.

Derartige Antriebseinheiten sind bekannt. Die Ansteuerung des Antriebsmotors erfolgt dabei mittels eines Schalters, mittels dessen der Antriebsmotor abgeschaltet werden kann sowie in beiden Drehrichtungen, die üblicherweise als "Auf" und "Ab" bezeichnet werden, betätigt werden kann.

Nachteilig ist dabei eine fehlende Flexibilität dieser Antriebseinheiten. Vielfach ist es gewünscht, den Antriebsmotor über eine Funkfernsteuerung zu betätigen, was bei den bekannten Antriebseinheiten unmöglich ist.

Die Aufgabe der Erfindung ist es, derartige Antriebseinheiten weiter zu bilden, sodass eine Betätigung des Antriebsmotors über eine Funkfernsteuerung ermöglicht wird.

Diese Aufgabe wird erfindungsgemäß durch eine Antriebseinheit gemäß Anspruch 1 sowie eine Sonnenschutz- oder Sichtschutzanlage gemäß Anspruch 13 gelöst. Vorteilhafte Weiterbildungen der Erfindung sind in den Unteransprüchen angegeben.

Besonders vorteilhaft bei der Antriebseinheit für Sonnenschutz- und Sichtschutzanlagen mit einem Antriebsmotor, der mittels eines Schalters zur Abschaltung und zur Betätigung des Antriebsmotors in einer ersten Drehrichtung und einer zweiten entgegengesetzten Drehrichtung betätigbar ist, ist es, dass die Antriebseinheit eine Steuereinheit aufweist, wobei die Steuereinheit ein Modul zum Empfang und zur Verarbeitung von Funksignalen aufweist und wobei die Steuereinheit mehrere Eingänge aufweist, die mit dem Schalter verbindbar sind, wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt, wobei die Steuereinheit dazu eingerichtet ist, Funksignale nach einem oder mehreren Funkprotokollen zu empfangen und zu verarbeiten, insbesondere Funksignale nach einem oder mehreren standardisierten Funkprotokollen.

Insbesondere kann die Steuereinheit dem Antriebsmotor vorgeschaltet sein, insbesondere zwischen einem Schalter und dem Antriebsmotor zwischengeschaltet sein. Zur Betätigung des Antriebsmotors können Ausgänge der Steuereinheit mit Eingängen des Antriebsmotors verbunden sein und/oder die Steuereinheit bildet einen integralen Bestandteil des Antriebsmotors.

Indem dem Antriebsmotor eine Steuereinheit vorgeschaltet ist, kann somit insbesondere eine Zwischenschaltung einer Steuereinheit zwischen dem Schalter und dem Antriebsmotor erfolgen, wodurch eine Möglichkeit geschaffen wird, den Antriebsmotor mittels des Schalters zu betätigen und/oder mittels der Steuereinheit in Abhängigkeit empfangener Funksignale anzusteuern, d.h. abzuschalten oder in einer der beiden Drehrichtungen des Antriebsmotors zu betätigen.

Durch die Integration eines Moduls zum Empfang und zur Verarbeitung von Funksignalen kann die Steuereinheit über Funk angesprochen werden und damit kann der Antriebsmotor mittels einer Funkfernbedienung betätigt werden.

Dabei weist die Steuereinheit mehrere Eingänge auf, die mit dem Schalter verbindbar sind und wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt.

In einer Installation dieser Ausführungsform weist die Steuereinheit mehrere Eingänge auf, die mit dem Schalter verbunden sind und wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt.

In dem Fall, dass mehrere Eingänge der Steuereinheit mit dem Schalter verbunden sind, besteht die Möglichkeit, die Befehle vom Schalter direkt an den Antriebsmotor weiterzugeben. Alternativ oder kumulativ zu einer direkten Weitergabe der Befehle des Schalters an den Antriebsmotor kann eine Ansteuerung des Antriebsmotors durch die Steuereinheit in Abhängigkeit empfangener Funksignale erfolgen.

Das bedeutet, dass mittels der Steuereinheit sowohl Schalterbefehle als auch Funkbefehle verarbeitet werden.

Da die Steuereinheit mehrere Eingänge aufweist, die mit dem Schalter verbindbar sind, ist die Steuereinheit geeignet, bei bestehenden Sonnenschutz- und Sichtschutzanlagen, die mittels eines Schalters betätigt werden, nachgerüstet zu werden und hierdurch eine Fernbedienbarkeit der Sonnenschutz- und Sichtschutzanlagen zu realisieren.

Dabei weist die Steuereinheit ein Modul zum Empfang und zur Verarbeitung von Funksignalen nach einem oder mehreren standardisierten Kommunikationsprotokollen, auf. Hierdurch ist eine Einbindung der Antriebseinheit in ein Netzwerk möglich, insbesondere ein sogenanntes Smarthome-Netzwerk, über welches eine Vielzahl von Einrichtung in einem Gebäude zentral ansteuerbar und betätigbar sind.

Dabei weist die Steuereinheit ein Modul zum Empfang und zur Verarbeitung von Funksignalen nach einem oder mehreren standardisierten Kommunikationsprotokollen auf. Insbesondere kann es sich bei dem standardisierten Kommunikationsprotokoll um Matter oder Thread oder KNX-RF oder Z-Wave oder WLAN oder eine Kombination mehrerer Kommunikationsprotokolle handeln.

Durch derartige standardisierte Kommunikationsprotokolle ist es möglich, verschiedenste häusliche Anlagen und Einrichtungen mittels standardisierter Protokolle beispielsweise über ein Mobilfunkendgerät und eine entsprechende Applikation auf diesem Mobilfunkendgerät zu betätigen. Ferner können verschiedenste häusliche Anlagen und Einrichtungen in einem Netzwerk miteinander verbunden werden und untereinander kommunizieren. Bevorzugt sind eine Mehrzahl von Einrichtungen untereinander vernetzt. Dabei ist jede Einrichtung sowohl Empfänger als auch Sender entsprechender Steuerbefehle, die über ein zentrales Netzwerk wie ein lokales Funknetzwerk wie beispielsweise W-LAN empfangen und gesendet werden. Mittels eines standardisierten Kommunikationsprotokolls wie beispielsweise Matter werden alle Einrichtungen untereinander vernetzt.

In einer bevorzugten Ausführungsform wird eine Stromversorgung der Steuereinheit dadurch geschaffen, dass ein Kontakt des Schalters geschlossen wird und wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt.

In einer Installation dieser Ausführungsform weist die Steuereinheit mehrere Eingänge auf, die mit dem Schalter verbunden sind und wobei eine Stromversorgung der Steuereinheit dadurch geschaffen werden kann, dass ein Kontakt des Schalters geschlossen wird und wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt.

Wird ein Kontakt oder werden beide Kontakte am Schalter permanent geschlossen, ist eine Stromversorgung der Steuereinheit über den geschlossenen Schalter realisiert und die Steuereinheit kann in diesem Fall Funkbefehle entgegennehmen und verarbeiten und den Antriebsmotor entsprechend ansteuern unabhängig von der Stellung des Schalters.

Die Steuereinheit kann in diesem Zustand via Funk beide Drehrichtungen vom Antriebsmotor ansteuern. Auch wenn wie beispielsweise am Schalter die Drehrichtung "Auf" permanent bestromt ist, ist eine Drehrichtung "Ab" über den Funkbefehl möglich und umgekehrt ist eine Ansteuerung des Antriebsmotors in der Drehrichtung "Auf" möglich, wenn am Schalter die Drehrichtung "Ab" permanent bestromt ist.

Alternativ oder kumulativ kann eine Stromversorgung der Steuereinheit dadurch geschaffen werden, dass die Steuereinheit mit zumindest einer Phase einer Stromversorgung eines Gebäudes verbindbar ist, wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit einer Betätigung des Schalters und/oder in Abhängigkeit von empfangenen Funkbefehlen erfolgt.

In einer Installation dieser Ausführungsform weist die Steuereinheit mehrere Eingänge auf, die mit dem Schalter verbunden sind und wobei eine Stromversorgung der Steuereinheit dadurch geschaffen wird, dass die Steuereinheit mit zumindest einer Phase der Stromversorgung eines Gebäudes verbindbar ist, wobei eine Abschaltung sowie eine Ansteuerung des Antriebsmotors in der ersten Drehrichtung und der zweiten entgegengesetzten Drehrichtung mittels der Steuereinheit in Abhängigkeit einer Betätigung des Schalters und/oder in Abhängigkeit von empfangenen Funkbefehlen erfolgt.

Das bedeutet, dass die Stromversorgung der Steuereinheit sowohl durch Anschluss an eine Phase als auch über einen Signaleingang durch eine Betätigung des Schalters hergestellt werden kann.

Vorzugsweise erfolgt eine Ansteuerung des Antriebsmotors in der ersten Drehrichtung (Auf) und der zweiten entgegengesetzten Drehrichtung (Ab) mittels der Steuereinheit in Abhängigkeit des zuletzt erhaltenen Befehls durch eine Betätigung des Schalters oder in Abhängigkeit von empfangenen Funkbefehlen.

Die Steuereinheit hat mehrere Eingänge, einen Speisungseingang und mehrere Signaleingänge. Dank der Logik kann die Steuereinheit nicht nur über den Speisungseingang, sondern auch über die Signaleingänge gespeist werden. Die Logik trennt Signal und Speisung und macht es so für einen Controller möglich, die Eingangssignale zu analysieren und dann den Motor über den Ausgang direkt mit der Speisung zu verbinden. Dabei wird vorzugsweise der jeweils zuletzt erhaltene Befehl an den Motor weitergegeben, d.h. der Motor mittels der Steuereinheit entsprechend angesteuert, unabhängig davon ob zuletzt der Schalter durch einen Benutzer betätigt wurde oder zuletzt ein Befehl über Funk erhalten wurde.

Wird die Steuereinheit direkt an einer Phase einer Stromversorgung angeschlossen und gleichzeitig mittels Schalter bedient, so wirken die Schaltereingänge wie eine Lokalbedienung. Die Steuereinheit kann gleichzeitig über Funk Befehle entgegennehmen und verarbeiten. Insbesondere besteht die Möglichkeit, die Priorität ob Funkbefehle die Bedienung durch den Schalter übersteuern oder umgekehrt die Bedienung durch den Schalter etwaige Funkbefehle übersteuern mittels der Steuereinheit festgelegt werden.

Das bedeutet, dass bevorzugt eine Priorisierung zwischen einer Betätigung des Schalters und empfangenen Funksignalen mittels der Steuereinheit auswählbar und festlegbar ist.

Vorzugsweise handelt es sich bei dem Antriebsmotor um einen Rohrmotor oder um einen Blockmotor. Dadurch, dass die Erfindung bei verschiedenen Antriebsmotoren wie beispielsweise Rohrmotoren oder Blockmotoren zum Einsatz kommen kann, ist ebenfalls eine universelle Anwendung der Erfindung bei verschiedensten Arten von Sonnenschutz- und Sichtschutzanlagen möglich.

Die Steuereinheit kann durch ein zusätzliches Modul gebildet sein oder einen integralen Bestandteil des Antriebsmotors bilden.

Insbesondere kann die Steuereinheit unmittelbar oder mittelbar am Antriebsmotor angeflanscht sein.

Bevorzugt ist die Steuereinheit dazu eingerichtet, zusätzlich zum Antriebsmotor weitere Verbraucher kabelgebunden und/oder über Funk anzusteuern, insbesondere Beleuchtungseinrichtungen und/oder Beheizungseinrichtungen und/oder einen oder mehrere weitere Antriebsmotoren.

In dieser besonders bevorzugten Ausführungsform ist die Steuereinheit dazu eingerichtet, neben dem Antriebsmotor weitere Verbraucher anzusteuern. Die Ansteuerung weiterer Verbraucher kann dabei kabelgebunden und/oder über Funk erfolgen, so kann beispielsweise die Ansteuerung des Antriebsmotors einer Volantwelle einer Gelenkarmmarkise über Funk erfolgen. In dem Fall, dass der Antriebsmotor der Volantwelle der Gelenkarmmarkise von einem Akkumulator gespeist wird, kann auf das Verlegen eines Kabels zum Antriebsmotor der Volantwelle gänzlich verzichtet werden. Alternativ oder kumulativ können auch Antriebsmotoren weiterer Sonnenschutz- oder Sichtschutzanlagen mittels der Steuereinheit betätigt werden, d.h. dass beispielsweise die Antriebsmotoren einer Mehrzahl von Rollläden oder Jalousien gleichzeitig oder einzeln mittels der Steuereinheit angesteuert werden.

Vorzugsweise ist die Steuereinheit dazu eingerichtet, zusätzlich zum Antriebsmotor weitere Verbraucher zu bestromen, insbesondere Beleuchtungseinrichtungen und/oder Beheizungseinrichtungen und/oder einen oder mehrere weitere Antriebsmotoren. Hierzu kann die Steuereinheit mit weiteren Verbrauchern verbunden sein und es kann eine direkte Bestromung dieser Verbraucher erfolgen.

Bevorzugt ist die Steuereinheit dazu eingerichtet, zusätzlich zum Antriebsmotor einen oder mehrere Sensoren zu bestromen und/oder die Steuereinheit dazu eingerichtet ist, die Daten eines oder mehrerer Sensoren zu empfangen und auszuwerten und/oder kabelgebunden und/oder über Funk weiterzuleiten.

Die Steuereinheit kann also insbesondere dazu dienen, neben dem Antriebsmotor einen oder mehrere Sensoren, wie beispielsweise Lichtstärkesensoren und/oder Windstärkesensoren und/oder Regensensoren, mit Strom zu versorgen. Alternativ oder kumulativ kann die Steuereinheit ferner dazu eingerichtet sein, die Sensordaten eines oder mehrerer Sensoren zu empfangen und auszuwerten und in Abhängigkeit dieser Sensordaten den Antriebsmotor der Sonnenschutz- oder Sichtschutzanlage und/oder weitere Verbraucher anzusteuern.

Ferner besteht alternativ oder kumulativ die Möglichkeit, dass die Steuereinheit die empfangenen Sensordaten kabelgebunden und/oder über Funk weiterleitet, beispielsweise zu einer oder mehreren weiteren Sonnenschutz- oder Sichtschutzanlagen. In diesem Fall übernimmt die Steuereinheit ferner die Aufgabe eines Signalwiederholers (engl.: Repeater).

Insbesondere kann die Kommunikation zwischen der Steuereinheit und einem oder mehreren Sensoren bidirektional ausgeführt sein, d.h. dass die Steuereinheit dazu eingerichtet sein kann, sowohl Sensordaten zu empfangen als auch Daten an einen oder mehrere Sensoren zu übertragen.

Vorzugsweise ist die Steuereinheit dazu eingerichtet, mit einer oder mehreren Steuereinheiten weiterer Antriebseinheiten von Sonnenschutz- und Sichtschutzanlagen nach einem oder mehreren standardisierten Funkprotokollen zu kommunizieren. Insbesondere kann es sich bei dem standardisierten Kommunikationsprotokoll um Matter oder Thread oder KNX-RF oder Z-Wave oder WLAN oder eine Kombination mehrerer Kommunikationsprotokolle handeln. Durch diese Weiterbildung wird die Möglichkeit geschaffen, ein Netzwerk verbundener Steuereinheiten mit einer zentralen Steuerung aufzubauen und eine Mehrzahl von Sonnenschutz- und Sichtschutzanlagen mittels eines einzigen Endgerätes wie beispielsweise einem Mobilfunkendgerät mit der entsprechenden Kommunikationssoftware zur Generierung und Übertragung von Funkbefehlen an die Steuereinheit zu betätigen.

Hierzu kann die Steuereinheit ein Sendemodul zur Erzeugung und Sendung von Funksignalen aufweisen, insbesondere nach standardisierten Kommunikationsprotokollen wie beispielsweise Matter oder Thread oder KNX-RF oder Z-Wave oder WLAN oder eine Kombination mehrerer solcher Kommunikationsprotokolle

Vorzugsweise ist die Steuereinheit dazu eingerichtet, mit einem Mobilfunkendgerät und/oder einer zentralen Basisstation nach einem oder mehreren standardisierten Funkprotokollen zu kommunizieren.

Besonders vorteilhaft bei einer Sonnenschutz- oder Sichtschutzanlage ist es, dass diese eine derartige zuvor beschriebene Antriebseinheit aufweist.

Vorzugsweise bildet dabei die Antriebseinheit einen integralen Bestandteil der Sonnenschutz- oder Sichtschutzanlage, d.h. dass zumindest die Steuereinheit und der Antriebsmotor in die Sonnenschutz- oder Sichtschutzanlage integriert sind.

Bevorzugt handelt es sich bei der Sonnenschutz- oder Sichtschutzanlage um eine Jalousie oder um einen Rollladen oder um eine Lamellenstore oder um eine Markise handelt, insbesondere um eine Gelenkarmmarkise oder eine Senkrechtbeschattung oder um eine Wintergartenmarkise mit einem an Führungsschienen geführten Ausfahrprofil oder um eine Faltmarkise, oder um ein Lamellendach mit drehbaren oder dreh- und verfahrbaren Lamellen. Dadurch, dass die Erfindung bei verschiedenen Antriebsmotoren wie beispielsweise Rohrmotoren oder Blockmotoren zum Einsatz kommen kann, ist ebenfalls eine universelle Anwendung der Erfindung bei verschiedensten Arten von Sonnenschutz- und Sichtschutzanlagen möglich.

Mehrere Ausführungsbeispiele der Erfindung sind in den Figuren dargestellt und werden nachfolgend erläutert. Es zeigen:
- Fig. 1: ein erstes Ausführungsbeispiel, bei dem die Ausgänge des Schalters an den Eingängen der Steuereinheit anliegen;
- Fig. 2: ein zweites Ausführungsbeispiel, bei dem die Stromversorgung der Steuereinheit durch das Schließen eines oder mehrerer Kontakte am Schalter realisiert wird;
- Fig. 3: ein drittes Ausführungsbeispiel, bei dem die Steuereinheit an einer Phase eines Stromversorgungsnetzes angeschlossen ist.

In den Figuren sind mehrere Ausführungsbeispiele der Erfindung dargestellt. Dabei sind identische Bauteile mit identischen Bezugszeichen versehen.

Fig. 1 zeigt ein erstes Ausführungsbeispiel, bei dem die Ausgänge des Schalters 10 an den Eingängen der Steuereinheit 20 der Antriebseinheit anliegen. Die Antriebseinheit einer Sonnenschutz- oder Sichtschutzanlage weist einen Motor 30 auf, der durch eine Bestromung der Motoranschlüsse "Auf" bzw. "Ab" in einer ersten Drehrichtung (A) und einer zweiten entgegengesetzten Drehrichtung (B) betätigbar ist.

Hierzu ist ein Schalter 10 angeordnet, der an einer Phase L eines Stromversorgungsnetzes angeschlossen ist und durch dessen Schalterstellungen eine Trennung möglich ist, was eine Abschaltung bewirkt. Weiter können mittels des Schalters 10 zwei Ausgangsleitungen des Schalters 10 getrennt geschlossen werden, die über eine Steckverbindung 15 mit Eingängen der Steuereinheit 20 verbunden sind. Diese Leitungen A, B "Auf" bzw. "Ab" werden durch die Steuereinheit weitergegeben über eine zweite Steckverbindung 25 an die Eingänge des Antriebsmotors 30 und bewirken bei einer Bestromung einer der Leitungen A, B für die Drehrichtungen "Auf" bzw. "Ab" eine entsprechende Betätigung der Antriebsmotors in einer ersten Drehrichtung "Auf" oder in einer zweiten entgegengesetzten Drehrichtung "Ab".

Ferner ist der Schalter mit einem Nullleiter N sowie einer Erdung PE verbunden. Auch der Nullleiter N sowie die Erdung PE werden durch die erste Steckverbindung 15 mit Eingängen der Steuereinheit 20 und weiter über die zweite Steckverbindung 25 mit dem Antriebsmotor 30 verbunden.

In diesem Ausführungsbeispiel ist die Steuereinheit 20 zwischen dem Schalter 10 und dem Antriebsmotor 30 zwischengeschaltet und dergestalt mit dem Schalter 10 und dem Antriebsmotor 30 verbunden und konfiguriert, sodass eine manuelle Betätigung des Antriebsmotors 30 mittels des Schalter 10 möglich ist, ohne dass der Anwender merkt, dass eine Steuerung vorhanden ist. Die Befehle vom Schalter 10 werden direkt zum Antriebsmotor 30 weitergereicht.

Die Steuereinheit 20 weist ein Modul zum Empfang und zur Verarbeitung von Funksignalen auf. Jedoch dient die Steuereinheit 20 in diesem Ausführungsbeispiel lediglich dazu, die Befehle vom Schalter 10 an den Antriebsmotor 30 weiterzugeben.

Fig. 2 zeigt ein zweites Ausführungsbeispiel, bei dem die Stromversorgung der Steuereinheit 20 durch das Schließen eines oder mehrerer Kontakte am Schalter 10 realisiert wird.

De Ausgänge des Schalters 10 liegen an den Eingängen der Steuereinheit 20 der Antriebseinheit an. Die Antriebseinheit einer Sonnenschutz- oder Sichtschutzanlage weist einen Motor 30 auf, der durch eine Bestromung der Motoranschlüsse A, B in einer ersten Drehrichtung (Auf) und einer zweiten entgegengesetzten Drehrichtung (Ab) betätigbar ist.

Wiederum ist ein Schalter 10 angeordnet, der an einer Phase L eines Stromversorgungsnetzes angeschlossen ist und durch dessen Schalterstellungen eine Trennung möglich ist, was eine Abschaltung der gesamten Antriebseinheit bewirkt. Weiter können mittels des Schalters 10 zwei Ausgangsleitungen des Schalters 10 getrennt geschlossen werden, die über eine Steckverbindung 15 mit Eingängen der Steuereinheit 20 verbunden sind.

Ferner ist der Schalter mit einem Nullleiter N sowie einer Erdung PE verbunden. Der Nullleiter N sowie die Erdung PE werden durch die erste Steckverbindung 15 mit Eingängen der Steuereinheit 20 und weiter über die zweite Steckverbindung 25 mit dem Antriebsmotor 30 verbunden.

Über ein Schließen des Kontaktes einer oder beider der beiden Leitungen A für die Drehrichtung "Auf" bzw B für die Drehrichtung. "Ab" am Schalter 10 wird einer der Eingänge der Steuereinheit 20 dauerhaft bestromt. Wird ein Kontakt oder beide am Schalter 10 permanent geschlossen, ist eine Stromversorgung der Steuereinheit 20 bereitgestellt und die Steuereinheit 20 kann Funkbefehle 40 über eine Luftschnittstelle entgegennehmen und verarbeiten.

Hierzu weist die Steuereinheit 20 ein Modul zum Empfang und zur Verarbeitung von Funksignalen auf, wobei eine Abschaltung sowie eine Ansteuerung des Antriebsmotors in der ersten Drehrichtung "Auf" oder der zweiten entgegengesetzten Drehrichtung "Ab" mittels der Steuereinheit erfolgt. Hierzu werden über den Stecker 25 die Eingänge A bzw. B des Antriebsmotors 30 mittels der Steuereinheit 20 in Abhängigkeit der empfangenen Funksignale 40 entsprechend bestromt.

Dabei werden Funksignale 40 vorzugsweise nach standardisierten Funkprotokollen empfangen und verarbeitet.

In diesem Ausführungsbeispiel erfolgt die Stromversorgung der Steuereinheit 20 durch das Schließen eines oder beider Ausgänge am Schalter 10. Die Steuereinheit 20 kann in diesem Zustand via Funk beide Fahrrichtungen "Auf", "Ab" vom Motor ansteuern, auch wenn wie in Fig. 2 der Eingang A für die Drehrichtung "Auf" permanent bestromt ist, ist eine Fahrt nach "Ab" über den Funkbefehl möglich und umgekehrt.

Fig. 3 zeigt ein drittes Ausführungsbeispiel, bei dem die Steuereinheit 20 an einer Phase L eines Stromversorgungsnetzes angeschlossen ist. Die Phase L eines Stromversorgungsnetzes wird in diesem Ausführungsbeispiel sowohl an den Schalter 10 als auch über die erste Steckverbindung 15 an einen Eingang der Steuereinheit 20 angelegt.

Ferner ist der Schalter mit einem Nullleiter N sowie einer Erdung PE verbunden. Der Nullleiter N sowie die Erdung PE werden durch die erste Steckverbindung 15 mit Eingängen der Steuereinheit 20 und weiter über die zweite Steckverbindung 25 mit dem Antriebsmotor 30 verbunden.

Die Steuereinheit 20 weist ein Modul zum Empfang und zur Verarbeitung von Funksignalen auf. Dabei werden Funksignale 40 nach standardisierten Funkprotokollen empfangen und verarbeitet.

Die Abschaltung sowie eine Ansteuerung des Antriebsmotors in der ersten Drehrichtung "Auf" oder der zweiten entgegengesetzten Drehrichtung "Ab" erfolgt mittels der Steuereinheit. Hierzu werden über den Stecker 25 die Eingänge A für "Auf" bzw. B für "Ab" des Antriebsmotors 30 mittels der Steuereinheit 20 in Abhängigkeit der empfangenen Funksignale 40 entsprechend bestromt.

Wird die Steuereinheit 20 wie im Ausführungsbeispiel gemäß Fig. 3 direkt an eine Phase L eines Stromversorgungsnetzes angeschlossen und gleichzeitig mittels des Schalters 10 bedient, so wirkt der Schalter 10 wie eine manuelle Lokalbedienung. Die Steuereinheit 20 kann gleichzeitig über Funk Befehle entgegennehmen. Die Priorität kann in der Steuereinheit 20 eingestellt werden, ob Funkbefehle 40 die Bedienung am Schalter 10 übersteuert oder umgekehrt oder jeweils der letzte Befehl ausgeführt wird.

Besonders vorteilhaft ist es, dass bei bestehenden Sonnenschutz- oder Sichtschutzanlagen, deren Antriebsmotor mittels eines Schalters betätigt wird, eine Nachrüstung einer solchen Steuereinheit möglich ist, wodurch eine Bedienung der Sonnenschutz- oder Sichtschutzanlage mittels einer Funkfernbedienung ermöglicht wird. Eine Stromversorgung der Steuereinheit 20 kann auf besonders einfache Weise durch eine direkte Verbindung der Steuereinheit 20 mit der Phase L einer Stromversorgung oder durch Anlegen eines Ausgangs des Schalters 10 an den Eingang der Steuereinheit 20 und ein Schließen des Schalters 10 hergestellt werden. Es entsteht somit kein besonderer Installationsaufwand zur Nachrüstung bestehender Sonnenschutz- oder Sichtschutzanlagen.

Durch die Kommunikation nach einem standardisierten Funkprotokoll ist eine Einbindung der Antriebseinheit in ein Netzwerk mehrerer Sonnenschutz- oder Sichtschutzanlagen und eine zentrale Bedienung mehrerer Sonnenschutz- oder Sichtschutzanlagen mittels eines Endgerätes und/oder über eine zentrale Steuerung des Gebäudes möglich.

## Patentansprüche

1. Antriebseinheit für Sonnenschutz- und Sichtschutzanlagen mit einem Antriebsmotor (30), der mittels eines Schalters (10) zur Abschaltung und zur Betätigung des Antriebsmotors (30) in einer ersten Drehrichtung und einer zweiten entgegengesetzten Drehrichtung betätigbar ist, **dadurch gekennzeichnet, dass** die Antriebseinheit eine Steuereinheit (20) aufweist, wobei die Steuereinheit (20) ein Modul zum Empfang und zur Verarbeitung von Funksignalen (40) aufweist und wobei die Steuereinheit (20) mehrere Eingänge aufweist, die mit dem Schalter (10) verbindbar sind, wobei eine Abschaltung sowie eine Ansteuerung des Antriebsmotors (30) in der ersten Drehrichtung und der zweiten entgegengesetzten Drehrichtung mittels der Steuereinheit (20) in Abhängigkeit einer Betätigung des Schalters (10) und/oder in Abhängigkeit von empfangenen Funkbefehlen (40) erfolgt, wobei die Steuereinheit dazu eingerichtet ist, Funksignale (40) nach einem oder mehreren Funkprotokollen zu empfangen und zu verarbeiten, insbesondere Funksignale (40) nach einem oder mehreren standardisierten Funkprotokollen.

2. Antriebseinheit nach Anspruch 1, **dadurch gekennzeichnet, dass** eine Stromversorgung der Steuereinheit (20) dadurch geschaffen werden kann, dass ein Kontakt des Schalters (10) geschlossen wird und wobei eine Abschaltung sowie eine Ansteuerung des Antriebsmotors in der ersten Drehrichtung (Auf) und der zweiten entgegengesetzten Drehrichtung (Ab) mittels der Steuereinheit (20) in Abhängigkeit einer Betätigung des Schalters (10) und/oder in Abhängigkeit von empfangenen Funkbefehlen (40) erfolgt.

3. Antriebseinheit nach Anspruch 1 oder 2, **dadurch gekennzeichnet, dass** eine Stromversorgung der Steuereinheit (20) dadurch geschaffen wird, dass die Steuereinheit (20) mit zumindest einer Phase (L) einer Stromversorgung eines Gebäudes verbindbar ist, wobei eine Abschaltung sowie eine Ansteuerung des Antriebsmotors in der ersten Drehrichtung (Auf) und der zweiten entgegengesetzten Drehrichtung (Ab) mittels der Steuereinheit (20) in Abhängigkeit einer Betätigung des Schalters (10) und/oder in Abhängigkeit von empfangenen Funkbefehlen (40) erfolgt.

4. Antriebseinheit nach einem der vorherigen Ansprüche, **dadurch gekennzeichnet, dass** eine Ansteuerung des Antriebsmotors in der ersten Drehrichtung (Auf) und der zweiten entgegengesetzten Drehrichtung (Ab) mittels der Steuereinheit (20) in Abhängigkeit des zuletzt erhaltenen Befehls durch eine Betätigung des Schalters (10) oder in Abhängigkeit von empfangenen Funkbefehlen (40) erfolgt.

5. Antriebseinheit nach einem der vorherigen Ansprüche, **dadurch gekennzeichnet, dass** eine Priorisierung zwischen einer Betätigung des Schalters (10) und empfangenen Funksignalen (40) mittels der Steuereinheit (20) auswählbar und festlegbar ist.

6. Antriebseinheit nach einem der vorherigen Ansprüche, **dadurch gekennzeichnet, dass** es sich bei dem Antriebsmotor (30) um einen Rohrmotor oder um einen Blockmotor handelt.

7. Antriebseinheit nach einem der vorherigen Ansprüche, **dadurch gekennzeichnet, dass** die Steuereinheit (20) durch ein zusätzliches Modul gebildet ist oder einen integralen Bestandteil des Antriebsmotors (30) bildet.

8. Antriebseinheit nach einem der vorherigen Ansprüche, **dadurch gekennzeichnet, dass** die Steuereinheit (20) dazu eingerichtet ist, zusätzlich zum Antriebsmotor (30) weitere Verbraucher kabelgebunden und/oder über Funk anzusteuern, insbesondere Beleuchtungseinrichtungen und/oder Beheizungseinrichtungen und/oder einen oder mehrere weitere Antriebsmotoren.

9. Antriebseinheit nach einem der vorherigen Ansprüche, **dadurch gekennzeichnet, dass** die Steuereinheit (20) dazu eingerichtet ist, zusätzlich zum Antriebsmotor (30) weitere Verbraucher zu bestromen, insbesondere Beleuchtungseinrichtungen und/oder Beheizungseinrichtungen und/oder einen oder mehrere weitere Antriebsmotoren.

10. Antriebseinheit nach einem der vorherigen Ansprüche, **dadurch gekennzeichnet, dass** die Steuereinheit (20) dazu eingerichtet ist, zusätzlich zum Antriebsmotor (30) einen oder mehrere Sensoren zu bestromen und/oder die Steuereinheit (20) dazu eingerichtet ist, die Daten eines oder mehrerer Sensoren zu empfangen und auszuwerten und/oder kabelgebunden und/oder über Funk weiterzuleiten.

11. Antriebseinheit nach einem der vorherigen Ansprüche, **dadurch gekennzeichnet, dass** die Steuereinheit (20) dazu eingerichtet ist, mit einer oder mehreren Steuereinheiten weiterer Antriebseinheiten von Sonnenschutz- und Sichtschutzanlagen nach einem oder mehreren standardisierten Funkprotokollen zu kommunizieren.

12. Antriebseinheit nach einem der vorherigen Ansprüche, **dadurch gekennzeichnet, dass** die Steuereinheit (20) dazu eingerichtet ist, mit einem Mobilfunkendgerät und/oder einer zentralen Basisstation nach einem oder mehreren standardisierten Funkprotokollen zu kommunizieren.

13. Sonnenschutz- oder Sichtschutzanlage, **dadurch gekennzeichnet, dass** sie eine Antriebseinheit nach einem der vorherigen Ansprüche aufweist.

14. Sonnenschutz- oder Sichtschutzanlage nach Anspruch 13, **dadurch gekennzeichnet, dass** die Antriebseinheit einen integralen Bestandteil der Sonnenschutz- oder Sichtschutzanlage bildet.

15. Sonnenschutz- oder Sichtschutzanlage nach Anspruch 13 oder 14, **dadurch gekennzeichnet, dass** es sich bei der Sonnenschutz- oder Sichtschutzanlage um eine Jalousie oder um einen Rollladen oder um eine Lamellenstore oder um eine Markise handelt, insbesondere um eine Gelenkarmmarkise oder eine Senkrechtbeschattung oder um eine Wintergartenmarkise mit einem an Führungsschienen geführten Ausfahrprofil oder um eine Faltmarkise, oder um ein Lamellendach mit drehbaren oder dreh- und verfahrbaren Lamellen.
